# EUROPÄISCHE PATENTSCHRIFT

(11) **EP 3 426 492 B1**
(45) Veröffentlichungstag und Bekanntmachung des Hinweises auf die Patenterteilung: **30.10.2019**
(21) Anmeldenummer: 17710508.7
(22) Anmeldetag: 07.03.2017
(51) Int. Cl.: B41F 33/00, B41F 35/02, B41F 35/06, B41F 11/02, B41F 13/12

(54) **VERFAHREN ZUR PRÜFUNG EINER REGISTERHALTIGKEIT VON AUF ZWEI GEGENÜBERLIEGENDEN SEITEN EINES BEDRUCKSTOFFES ZU DRUCKENDEN DRUCKBILDERN**
METHOD FOR CHECKING THE MAINTENANCE OF REGISTER OF PRINTED IMAGES TO BE PRINTED ON TWO OPPOSITE SIDES OF A PRINTING MATERIAL
PROCÉDÉ DE VÉRIFICATION DU MAINTIEN DU REGISTRE D'IMAGES D'IMPRESSION À IMPRIMER SUR DEUX FACES OPPOSÉES D'UN SUBSTRAT D'IMPRESSION

(30) Priorität: 11.03.2016 DE 102016204072
(43) Veröffentlichungstag der Anmeldung: 16.01.2019
(73) Patentinhaber: Koenig & Bauer AG, 97080 Würzburg (DE)
(72) Erfinder: BUMM, Florian, 97318 Kitzingen-Sickershausen (DE); FISCHER, Steffen, 97241 Dipbach (DE); FRANZ, Sebastian, 97332 Volkach (DE)
(74) Vertreter: Koenig & Bauer AG
(86) Internationale Anmeldenummer: PCT/EP2017/055317
(87) Internationale Veröffentlichungsnummer: WO 2017/153404

(56) Entgegenhaltungen:
- EP-A1- 2 269 824
- DE-A1-102009 012 436
- DE-A1-102012 214 585
- JP-A- S6 085 961

## Beschreibung

Die Erfindung betrifft ein Verfahren zur Prüfung einer Registerhaltigkeit von auf zwei gegenüberliegenden Seiten eines Bedruckstoffes zu druckenden Druckbildern gemäß dem Oberbegriff des Anspruches 1.

Zur Sicherung der Qualität von mit einer Rotationsdruckmaschine produzierten Druckerzeugnissen ist es notwendig, die Registerhaltigkeit von Druckbildern eines in der Rotationsdruckmaschine beidseitig, d. h. auf zwei gegenüberliegenden Seiten bedruckten Bedruckstoffes zu prüfen. Diese Prüfung, die gerade bei der Produktion teurer, z. B. im Wertdruck oder im hochwertigen Verpackungsdruck zu produzierender Druckerzeugnisse notwendig ist, erfolgt zumindest beim Einrichten der Rotationsdruckmaschine, also bevor die Rotationsdruckmaschine in Produktion, d. h. in ihren Fortdruck geht, wobei beim Einrichten am Produktionsprozess beteiligte Baugruppen der Rotationsdruckmaschine in ihrem Zusammenwirken derart eingestellt werden, dass Makulatur aufgrund mangelnder Registerhaltigkeit möglichst vermieden wird. Unter dem Begriff Register wird hier ein Zueinanderpassen von auf Vorder- und Rückseite des Bedruckstoffes gedruckten Druckbildern verstanden. Dies bedeutet, dass auf den beiden gegenüberliegenden Seiten des Bedruckstoffes gedruckte Druckbilder hinsichtlich ihrer relativen Lage zueinander vorzugsweise unter Berücksichtigung zuvor festgelegter Toleranzen in einem vorgegebenen Verhältnis stehen müssen, wobei dieses Verhältnis im Fortdruck der Rotationsdruckmaschine möglichst unverändert bleiben soll, da sich eine Abweichung von einem für dieses Verhältnis vorgegebenen Sollwert, insbesondere eine über die zuvor festgelegten Toleranzen hinausgehende Abweichung als qualitätsmindernd auswirkt. Das die relative Lage von beiderseits des Bedruckstoffes gedruckten Druckbildern betreffende Verhältnis besteht z. B. darin, dass diese Druckbilder möglichst deckungsgleich oder einander zu einer einzigen geometrischen Figur ergänzend oder z. B. in ihrer jeweiligen Lage voneinander getrennt in einem z. B. durch den Sollwert vorgegebenen festen Abstand zueinander angeordnet sind. Die Druckbilder können z. B. als beliebige geometrische Figuren bzw. Bildelemente oder Ornamente oder als Schriftzeichen oder als Symbole oder als Pagina oder als ein kompletter Satzspiegel ausgebildet sein. Bei dem Druckbild kann es sich um ein Sicherheitsmerkmal z. B. einer Banknote oder eines anderen Wertdokumentes handeln. Dieses Sicherheitsmerkmals ist z. B. dergestalt, dass sich auf der Vorder- und Rückseite an einer Stelle der Banknote oder des Wertdokumentes z. B. Teilornamente befinden, die sich gegen eine Lichtquelle betrachtet, d. h. in einer Durchsicht, zu einem Gesamtornament ergänzen. Solche Sicherheitsmerkmale werden vorzugsweise in einem sogenannten Simultandruckverfahren produziert. Der Bedruckstoff ist vorzugsweise als mindestens ein Druckbogen ausgebildet und besteht z. B. aus Papier, Pappe oder Karton.

Durch die DE 10 2012 214 585 A1 ist ein Verfahren zum Anordnen zumindest einer Druckplatte auf zumindest einen Plattenzylinder einer Druckmaschine bekannt, wobei in Abhängigkeit von zumindest einem Registermuster eines Bedruckstoffs neue Einstellungen für zumindest eine Temperatur zumindest einer auf dem zumindest einen Plattenzylinder angeordneten Druckplatte und/oder zumindest eines Zylinderballens des zumindest einen Plattenzylinders und/oder zumindest eines mit dieser Druckplatte und/oder diesem zumindest einen Plattenzylinder zusammenwirkenden Temperiermittels ermittelt werden und die zumindest eine Temperatur dieser zumindest einen Druckplatte und/oder dieses zumindest einen Zylinderballens und/oder dieses zumindest einen Temperiermittels gemäß den neuen Einstellungen verändert wird.

Durch die EP 2 269 824 A1 ist ein Verfahren zur Überwachung der passgerechten Bearbeitung einer Materialbahn in Anlagen mit folgenden Verfahrensschritten bekannt:
- Bearbeiten der Materialbahn an einer ersten Stelle;
- Unabhängiges Bearbeiten der Materialbahn an einer zweiten Stelle, wobei die Bearbeitung an den beiden Stellen jeweils eine sich in einem festen Abstand periodisch wiederholende identifizierbare Struktur hinterlässt;

- Anordnen von Bildaufnahmeorten an Positionen, die einen vorgegebenen festen geometrischen Abstand aufweisen;
- Aufnehmen einer Anzahl von Impulsen pro sich periodisch wiederholender Struktur;
- Aufnehmen von dem Bahnweg der Materialbahn proportionalen Signalen am Bildaufnahmeort;
- Errechnen der wahren Strukturlänge aus den dem Bahnweg proportionalen Signalen und den Impulssignalen pro periodischer Struktur;
- Errechnen der Zeitpunkte für die Bildaufnahme aus der wahren Strukturlänge und den Impulssignalen pro periodischer Struktur;
- Aufnehmen und Speichern eines ersten Bildes der ersten Stelle am ersten Bildaufnahmeort zu einem ersten Zeitpunkt;
- Aufnehmen und Speichern eines zweiten Bildes der zweiten Stelle am zweiten Bildaufnahmeort zu einem zweiten späteren Zeitpunkt; und
- gleichzeitiges Anzeigen des ersten und zweiten Bildes.

Durch die DE 10 2009 012 436 A1 ist ein Verfahren zum Überprüfen der auf ein Trägermaterial gedruckten Farbauszüge bekannt, bei dem ein erster Farbauszug einer ersten Farbe auf dem Trägermaterial erzeugt wird, wobei der erste Farbauszug zumindest einen ersten Teil einer Abbildung von binären Symbolen mit codierten Daten umfasst, mindestens ein zweiter Farbauszug einer zweiten Farbe auf dem Trägermaterial erzeugt wird, wobei der zweite Farbauszug einen zweiten Teil der Abbildung der binären Symbole mit codierten Daten umfasst, bei dem mit Hilfe einer Sensoranordnung die Abbildung erfasst und die Daten ermittelt werden.

Durch die JP S60 85961 A ist ein Verfahren zur Ermittlung von Farbregisterfehlern im Offsetdruck bekannt, bei dem mittels einer Kamera Abstände zwischen zuvor festgelegten auf einem Druckbogen aufgebrachten Markierungen ermittelt und mit den Abständen zwischen korrespondierenden Markierungen in einer Vorlage verglichen werden.

Durch die DE 102 60 124 A1 ist ein Durchsichtssicherheitselement für Wertdokumente bekannt, welches auf zwei gegenüberliegenden Seiten eines transluzenten Trägermaterials einander überlagernde Muster aufweist, wobei sich die beiden Muster bei registergenauer Anordnung zu einem vollständigen Bild ergänzen.

Durch die DE 10 2007 053 594 A1 ist eine Einrichtung zur Bestimmung des Wendepassers bei einem beidseitig bedruckten Druckbogen bekannt, bei welchem ein erstes Passerelement auf einer Schöndruckseite und ein zweites Passerelement auf einer Widerdruckseite des Druckbogens beleuchtbar und die beleuchteten Passerelemente hinsichtlich ihrer Lage zueinander vergleichbar sind, mit einer eine Aufnahme zur Einführung eines die Passerelemente tragenden Druckbogens aufweisenden Strahlumlenkeinrichtung, welche die von den beleuchteten Passerelementen reflektierten Bilder übereinander oder nebeneinander spiegelt, sodass die Lage der Passerelemente von einer Beobachtungseinrichtung auswertbar ist.

Durch die DE 199 45 979 C1 ist eine Vorrichtung zur Messung von Messmarken auf einer Druckproduktoberseite und einer Druckproduktunterseite in Bezug zueinander und zu einer Druckproduktkante bekannt, bestehend aus zwei Messwertaufnehmern, die je einer Bedruckstoffseite zugeordnet sind, mindestens einem Bezugsmarkenträger und einer Klemmeinrichtung, wobei die Klemmeinrichtung aus zwei Klemmelementen besteht, wobei die Klemmelemente um eine gemeinsame Lagerachse einer Lagerung drehbar zueinander gelagert sind, wobei die Klemmelemente in der Lagerachse verlaufend je eine Längsspaltöffnung aufweisen, die zusammengeklappt einen Klemmspalt bilden, wobei das Druckprodukt in diesen Klemmspalt einführbar sowie durch Verdrehen der Klemmelemente fixierbar und die Messmarken einschließlich der Druckproduktkante im Bereich der Längsspaltöffnung liegen.

Durch die DE 298 07 663 U1 ist eine Einrichtung zur Bestimmung des Wendepassers bei auf der Schön- und der Widerdruckseite bedruckten Bogen bekannt, wobei eine der Schön- und eine der Widerdruckseite des Bogens zugeordnete Meßeinrichtung zur Erfassung der Position von Punkten auf der Schön- und Widerdruckseite des Bogens vorgesehen ist, wobei der Bogen zwischen die beiden Meßeinrichtungen einlegbar und in einer für die Messung vorgesehenen Position fixierbar ist.

Durch die DE 298 19 735 U1 ist eine Einrichtung zur Bestimmung eines Wendepassers bei einem beidseitig bedruckten Bogen bekannt, bei welchem ein erstes Passerelement auf der Schön- und ein zweites Passerelement auf der Widerdruckseite des Bogens beleuchtbar sind und die beleuchteten Passerelemente hinsichtlich ihrer Lage zueinander vergleichbar sind, wobei eine eine Bogenaufnahme zur Einführung eines die Passerelemente tragenden Bogenabschnittes aufweisende Strahlumlenkeinrichtung die von den beleuchteten Passerelementen reflektierten Bilder derart über- oder nebeneinander spiegelt, daß die Lage des Passerelementes der Schöndruckseite und die Lage des Passerelementes der Widerdruckseite zueinander von einer Beobachtungseinrichtung auswertbar sind.

Durch die JP H05 254 105 A ist eine Registermarkeninspektionsvorrichtung bekannt, welche ein Positionsverhältnis zwischen Registermarken auf einer Frontseite und einer Rückseite eines Druckerzeugnisses inspiziert, wobei die Registermarkeninspektionsvorrichtung zwei Objektive aufweist, welche von den Registermarken auf der Frontseite und der Rückseite des Druckerzeugnisses jeweils ein Abbild erzeugen und die sich gegenüberliegend angeordnet sind.

Durch die DE 103 22 547 A1 ist ein Verfahren zur Bestimmung und Korrektur von Registerabweichungen bei beiderseitig in Bogendruckmaschinen bedruckten Bogen mit einer einen Messtisch und einen zweidimensional parallel zum Messtisch beweglichen Messkopf aufweisenden Messeinrichtung für die Bogenkontrolle bekannt, wobei der Messtisch vertikale und horizontale Bogenanschläge außerhalb des maximalen Bogenformates aufweist und das Positioniersystem des beweglichen Messkopfes die Lage von Messpunkten auf dem Bogen mit einer Genauigkeit von 1/100 mm erfassen kann, mit folgenden Schritten:
- Aufdrucken von Registermarken auf die Bogenvorder- und die -rückseite während des Vorder- und Rückseitendruckes in einer Bogendruckmaschine,
- Auflegen des Bogens auf den Messtisch und Anlegen des Bogens an horizontalen und vertikalen Bogenanschlägen, die derselben Bogenecke zugeordnet sind,
- Ermittlung des horizontalen und vertikalen Abstandes der dieser Bogenecke zugeordneten Registermarke auf der Bogenvorderseite von den nächstliegenden Seitenkanten des Bogens mittels eines Positioniersystems des Messkopfes,
- Wendung des Bedruckstoffbogens und Anlegen derselben Bogenecke an den in Wenderichtung gegenüber liegenden Anschlägen,
- Ermittlung des horizontalen und vertikalen Abstandes der Registermarke, die auf der Bogenrückseite derselben Bogenecke zugeordnet ist, von den nächstliegenden Seitenkanten des Bogens mittels des Positioniersystem des Messkopfes,
- Berechnung der Lagedifferenzen zwischen den Registermarken auf der Bogenvorder- und -rückseite,
- Lagekorrektur der Druckzylinder auf der Basis der ermittelten Lagedifferenzen zur Herstellung der Deckungsgleichheit der Registermarken.

Durch die EP 2 447 071 A1 ist eine Seitenregisterkorrekturvorrichtung bekannt mit einer Registerkorrektureinheit, die im Stande ist, eine Registerbewegung einer Faserbahn durch jede mehrerer Druckeinheiten zu korrigieren, und einer Auffächerkorrektureinheit, die im Stande ist, eine Weite der Faserbahn zu korrigieren, die in eine Weitenrichtung gestreckt wird, wobei die Seitenregisterkorrekturvorrichtung aufweist: a) eine Registerdetektier- und -abschätzeinheit, die im Stande ist, einen Registerkorrekturbetrag durch die Registerkorrektureinheit basierend auf zumindest zwei Registermarkierungen abzuschätzen und zu detektieren, die auf die Faserbahn durch jede der Druckeinheiten gedruckt sind, wenn mehrere Druckeinheiten auf eine sich fortbewegende Faserbahn zum Durchführen einer Korrektur durch die Registerkorrektureinheit und die Auffächerkorrektureinheit drucken; b) eine Registerkorrektursteuereinheit, die im Stande ist, automatisch die Registerkorrektureinheit in Echtzeit basierend auf dem Registerkorrekturbetrag zu steuern, der durch die Registerdetektier- und -abschätzeinheit abgeleitet ist; c) eine Auffächerdetektier- und -abschätzeinheit, die im Stande ist, einen Auffächerkorrekturbetrag durch die Auffächerkorrektureinheit basierend auf einer Registermarkierung abzuschätzen und zu detektieren; und d) eine Auffächerkorrektursteuereinheit, die im Stande ist, automatisch die Auffächerkorrektureinheit in Echtzeit basierend auf dem Auffächerkorrekturbetrag zu steuern, der durch die Auffächerdetektier- und -abschätzeinheit abgeleitet ist, wobei die Registermarkierungen auf eine Vorderseite und eine Rückseite der Faserbahn gedruckt sind.

Durch die US 5 036 763 A ist eine konvertierbare Mehrfarben-Druckmaschine zum Schön- und Widerdruck, insbesondere von Banknoten, bekannt mit zwei im Wesentlichen gleich aufgebauten Hälften, die jede einen ersten Zylinder, einen gegen diesen angedrückten Bildübertragungszylinder, einen zweiten, als Gummizylinder ausgebildeten Zylinder, der zwischen einer gegen den ersten Zylinder gepressten Offsetdruckstellung und einer von diesem abgerückten Sammeldruckstellung verstellbar ist, mehrere mit diesem Gummizylinder in Berührung stehende konvertierbare, in der Offsetdruckstellung als Offsetplattenzylinder und in der Sammeldruckstellung als Farbselektionszylinder ausgebildete, von je einem Farbwerk einfärbbare Zylinder, einen dem Gummizylinder zugeordneten verstellbaren Sammeldruckplattenzylinder, der in der Offsetdruckstellung vom Gummizylinder in eine Ausserbetriebsstellung abrückbar ist und in der Sammeldruckstellung sowohl mit dem Gummizylinder als auch mit dem Bildübertragungszylinder zusammenwirkt, und in wenigstens einer der Maschinenhälften ein zusätzliches Druckwerk mit einem von einem eigenen Farbwerk eingefärbten Plattenzylinder aufweist, wobei die beiden ersten Zylinder jeder Maschinenhälfte als benachbart nebeneinanderliegende Druckzylinder fungieren, wobei der Druckzylinder und der Bildübertragungszylinder jeder Maschinenhälfte zwischen sich einen ersten Druckspalt bilden, dass in der Offsetdruckstellung die gegeneinander gepressten Druck- und Gummizylinder zwischen sich einen zweiten Druckspalt bilden, wobei das zu bedruckende Papier zunächst den einen Druckzylinder im einen Sinne teilweise umschlingt und nach Passieren des Spalts zwischen beiden Druckzylindern den anderen Druckzylinder im anderen Sinne teilweise umschlingt, wobei die Druckspalte in beiden Maschinenhälften unter Bedruckung zunächst der einen, dann der anderen Papierseite passiert werden, und wobei der Plattenzylinder des zusätzlichen Druckwerks den Bildübertragungszylinder einfärbt.

Der Erfindung liegt die Aufgabe zugrunde, ein Verfahren zur Prüfung einer Registerhaltigkeit von auf zwei gegenüberliegenden Seiten eines Bedruckstoffes zu druckenden Druckbildern zu schaffen.

Die Aufgabe wird erfindungsgemäß durch die Merkmale des Anspruches 1 gelöst. Die abhängigen Ansprüche betreffen vorteilhafte Weiterbildungen und/oder Ausgestaltungen der gefundenen Lösung.

Die mit der Erfindung erzielbaren Vorteile bestehen darin, dass eine Prüfung der Registerhaltigkeit von auf zwei gegenüberliegenden Seiten eines Bedruckstoffes gedruckten Druckbildern ohne Zuhilfenahme einer druckbildfremden Referenz ermöglicht wird. Für gegenüberliegende Seiten des Bedruckstoffes vorgesehene Druckbilder werden unmittelbar und direkt durch eine Betrachtung derselben Seite des Bedruckstoffes bzw. durch eine gleichzeitige Erfassung dieser Druckbilder in derselben fotografischen Abbildung geprüft. Daher ist das vorgeschlagene Verfahren auch für Bedruckstoffe mit geringer Transparenz geeignet.

Ein Ausführungsbeispiel der Erfindung ist in der Zeichnung dargestellt und wird im Folgenden näher beschrieben, wobei weitere Vorteile in Verbindung mit dem Ausführungsbeispiel erkennbar werden.

Es zeigen:
- Fig. 1: ein Druckwerk einer Rotationsdruckmaschine ohne Bedruckstoff;
- Fig. 2: das Druckwerk der Fig. 1 mit einem Bedruckstoff;
- Fig. 3: eine die Erfindung verwendende Rotationsdruckmaschine.

Fig. 1 und Fig. 2 zeigen beispielhaft jeweils schematisch und stark vereinfacht ein Druckwerk 01 einer z. B. im Wertdruck oder im Verpackungsdruck verwendeten Rotationsdruckmaschine, z. B. einer in einem Offsetdruckverfahren druckenden Rotationsdruckmaschine, wobei das Druckwerk 01 zwei im Druckprozess zusammenwirkende, d. h. gegeneinander angestellte Druckwerkszylinder 02; 03 aufweist. Das vorzugsweise von einem der Rotationsdruckmaschine zugeordneten, nicht dargestellten Leitstand aus fernbetätigte oder zumindest fernbetätigbare Druckwerk 01 weist für jeden der beiden zusammenwirkenden Druckwerkszylinder 02; 03 jeweils zumindest mindestens ein Farbwerk (in den Fig. 1 und 2 nicht dargestellt) und gegebenenfalls jeweils mindestens ein Feuchtwerk (in den Fig. 1 und 2 nicht dargestellt) auf. Wenn die Rotationsdruckmaschine als Offsetrotationsdruckmaschine ausgebildet ist, ist jedem der beiden zusammenwirkenden Druckwerkszylinder 02; 03, die dann jeweils als ein Übertragungszylinder bzw. als ein Gummituchzylinder ausgebildet sind, jeweils mindestens ein Formzylinder (in den Fig. 1 und 2 nicht dargestellt) zugeordnet. Für jeden der beiden zusammenwirkenden Druckwerkszylinder 02; 03 ist jeweils vorzugsweise auch eine Wascheinrichtung 04; 06 vorgesehen, mit welcher jeder der Druckwerkszylinder 02; 03 jeweils von Druckfarbe gereinigt werden kann. Jeder Druckwerkszylinder 02; 03 kann jeweils mindestens ein Druckbild auf einen Bedruckstoff 07 übertragen (Fig. 2), wobei in Umfangsrichtung eines jeden Druckwerkszylinders 02; 03 vorzugsweise jeweils mehrere Druckbilder hintereinander anordenbar sind. Ebenso können auch in Axialrichtung eines jeden Druckwerkszylinders 02; 03 jeweils mehrere Druckbilder nebeneinander angeordnet sein. Die jeweiligen Druckbilder können monochrom oder mehrfarbig ausgebildet sein. Die jeweilige Rotationsrichtung eines jeden Druckwerkszylinders 02; 03 ist in den Figuren jeweils durch einen Richtungspfeil angedeutet. Ebenso ist eine für den Transport des Bedruckstoffes 07 durch das Druckwerk 01 vorgesehene Transportrichtung T durch einen Richtungspfeil angedeutet (Fig. 2). In dem in der Fig. 2 dargestellten Druckwerk 01 wird z. B. im Fortdruck der Rotationsdruckmaschine die erste Seite des Bedruckstoffes 07, z. B. dessen Vorderseite mittels des ersten Druckwerkszylinders 02 bedruckt und die der ersten Seite gegenüberliegende zweite Seite des Bedruckstoffes 07, z. B. dessen Rückseite wird im Druckprozess mittels des mit dem ersten Druckwerkszylinder 02 zusammenwirkenden zweiten Druckwerkszylinders 03 bedruckt. Das Druckwerk 01 der Rotationsdruckmaschine ist somit dafür geeignet, gegenüberliegende Seiten des Bedruckstoffes 07 simultan im Schön- und Widerdruck ohne Wendung dieses Bedruckstoffes 07, d. h. in einem Simultandruckverfahren zu bedrucken.

Um die Registerhaltigkeit von im Fortdruck der Rotationsdruckmaschine auf den beiden gegenüberliegenden Seiten des Bedruckstoffes 07 zu druckenden Druckbildern und damit die für den Druckprozess korrekte Einstellung der Rotationsdruckmaschine zu prüfen, wird ein Verfahren mit folgenden Verfahrensschritten vorgeschlagen:
Vorzugsweise während des Einrichtens der Rotationsdruckmaschine wird zunächst ein Druckbild von dem ersten Druckwerkszylinder 02 auf den zweiten Druckwerkszylinder 03 gedruckt, indem der mit mindestens einer Druckfarbe eingefärbte erste Druckwerkszylinder 02 in einem Berührungskontakt an den zweiten Druckwerkszylinder 03 angestellt wird, so dass während einer z. B. am Leitstand ausgelösten Rotation der gegeneinander angestellten Druckwerkszylinder 02; 03 ein von dem ersten Druckwerkszylinder 02 zu druckendes Druckbild direkt und unmittelbar auf die Mantelfläche des zweiten Druckwerkszylinders 03 übertragen wird. Danach wird der Bedruckstoff 07, z. B. ein einzelner Druckbogen oder eine Sequenz von mehreren Druckbogen oder eine Bedruckstoffbahn, durch den Walzenspalt der beiden gegeneinander angestellten Druckwerkszylinder 02; 03 geführt, so dass der Bedruckstoff 07 im Kontakt mit den beiden zusammenwirkenden Druckwerkszylindern 02; 03 dergestalt bedruckt wird, dass das auf den zweiten Druckwerkszylinder 03 gedruckte Druckbild gemeinsam mit einem gleichen oder einem anderen jeweils von dem zweiten Druckwerkszylinder 03 in einem Fortdruck der Rotationsdruckmaschine zu druckenden Druckbild auf dieselbe Seite des Bedruckstoffes 07 gedruckt wird. Anschließend werden diese beiden gemeinsam auf dieselbe Seite des Bedruckstoffes 07 gedruckten Druckbilder hinsichtlich ihrer Registerhaltigkeit geprüft und/oder auch vermessen.

Die z. B. außerhalb der Rotationsdruckmaschine insbesondere an einem Prüftisch ausgeführte Prüfung der Registerhaltigkeit der auf dieselbe Seite des Bedruckstoffes 07 gedruckten Druckbilder erfolgt z. B. dadurch, dass die im Fortdruck der Rotationsdruckmaschine auf den beiden gegenüberliegenden Seiten des Bedruckstoffes 07 zu druckenden Druckbilder hinsichtlich ihrer relativen Lage zueinander z. B. automatisiert oder durch eine Person jeweils z. B. unter Zuhilfenahme eines optischen Systems daraufhin geprüft werden, ob sie vorzugsweise unter Berücksichtigung zuvor festgelegter Toleranzen in einem vorgegebenen Verhältnis zueinander stehen. Dabei liegen die festgelegten Toleranzen i. d. R. im Bereich von deutlich weniger als 1 Millimeter. Das die relative Lage der im Fortdruck der Rotationsdruckmaschine beiderseits des Bedruckstoffes 07 zu druckenden, zur Prüfung ihrer Registerhaltigkeit aber gemeinsam auf dieselbe Seite des Bedruckstoffes 07 gedruckten Druckbilder betreffende Verhältnis besteht z. B. darin, dass diese Druckbilder möglichst deckungsgleich oder einander zu einer einzigen geometrischen Figur ergänzend oder z. B. in ihrer jeweiligen Lage voneinander getrennt in einem z. B. durch den Sollwert vorgegebenen festen Abstand zueinander angeordnet sind. Eine insbesondere über die zuvor festgelegten Toleranzen hinausgehende Abweichung von dem für dieses Verhältnis vorgegebenen Sollwert wirkt sich qualitätsmindernd aus. Eine festgestellte Abweichung kann auch z. B. mittels des optischen Systems vermessen werden, um aus dem Messwert mindestens eine Stellgröße zur Einstellung der Rotationsdruckmaschine zu ermitteln. Das optische System weist zumindest eine Erfassungseinrichtung z. B. in Form einer Kamera und i. d. R. eine Beleuchtungseinrichtung und eine insbesondere digitale Bildverarbeitungseinrichtung zur Auswertung der von der mindestens einen Erfassungseinrichtung aufgenommenen fotografischen Abbildung des betreffenden Druckbildes bzw. der betreffenden Druckbilder auf.

Wenn die geprüfte Registerhaltigkeit der im Fortdruck der Rotationsdruckmaschine auf gegenüberliegende Seiten des Bedruckstoffes 07 zu druckenden, zur Prüfung ihrer Registerhaltigkeit aber gemeinsam auf dieselbe Seite des Bedruckstoffes 07 gedruckten Druckbilder als gut befunden wird, erfolgt vorzugsweise zumindest für den zweiten Druckwerkszylinder 03, auf den ein Druckbild vom ersten Druckwerkszylinder 02 übertragen wurde, insbesondere vor einem Start des Fortdrucks der Rotationsdruckmaschine zwecks Entfernung des auf ihn übertragenen Druckbildes ein Zylinderwaschen, indem die diesem zweiten Druckwerkszylinder 03 zugeordnete Wascheinrichtung 06 automatisch oder manuell z. B. vom Leitstand aus betätigt wird. Gegebenenfalls werden auch beide Druckwerkszylinder 02; 03 gewaschen, indem deren jeweilige Wascheinrichtung 04; 06 betätigt wird.

Wenn die geprüfte Registerhaltigkeit der im Fortdruck der Rotationsdruckmaschine auf gegenüberliegende Seiten des Bedruckstoffes 07 zu druckenden, zur Prüfung ihrer Registerhaltigkeit aber gemeinsam auf dieselbe Seite des Bedruckstoffes 07 gedruckten Druckbilder noch nicht als ausreichend, d. h. noch nicht der geforderten Qualität entsprechend befunden wird, werden die vorstehend beschriebenen Verfahrensschritte jeweils nach einer geänderten, d. h. verbesserten Einstellung der Rotationsdruckmaschine vorzugsweise solange wiederholt, bis die Registerhaltigkeit als gut befunden wird. Die verbesserte Einstellung der Rotationsdruckmaschine erfolgt z. B. aufgrund der Ermittlung der mindestens einen Stellgröße zur Einstellung der Rotationsdruckmaschine, so wie sich diese Stellgröße aus dem Messwert für die festgestellte Abweichung des vorgegebenen Verhältnisses für die relative Lage von den im Fortdruck der Rotationsdruckmaschine auf gegenüberliegende Seiten des Bedruckstoffes 07 zu druckenden, zur Prüfung ihrer Registerhaltigkeit aber gemeinsam auf dieselbe Seite des Bedruckstoffes 07 gedruckten Druckbildern von dem betreffenden Sollwert ergeben hat. Es ist vorzugsweise vorgesehen, dass zumindest der zweite Druckwerkszylinder 03, auf den ein Druckbild vom ersten Druckwerkszylinder 02 übertragen wurde, nach jeder Prüfung der Registerhaltigkeit gewaschen wird.

Das in den Fig. 1 und 2 stark vereinfacht dargestellte Druckwerk 01 ist z. B. Bestandteil folgender anhand der Fig. 3 beispielhaft beschriebener vorzugsweise im Wertdruck verwendeter Rotationsdruckmaschine. Das Druckwerk 01 weist in zusammenwirkender Anordnung den ersten Druckwerkszylinder 02 und den zweiten Druckwerkszylinder 03 auf, wobei der erste Druckwerkszylinder 02 z. B. für den Schöndruck und der zweite Druckwerkszylinder 03 z. B. für den Widerdruck verwendet wird. In dieser Anordnung der Druckwerkszylinder 02; 03 kann ein durch den Walzenspalt zwischen dem ersten Druckwerkszylinder 02 und dem zweiten Druckwerkszylinder 03 geführter Bedruckstoff 07, der insbesondere als ein Druckbogen ausgebildet ist, simultan, also gleichzeitig beidseitig bedruckt werden. Die in der Fig. 3 beispielhaft dargestellte Rotationsdruckmaschine ist z. B. als eine Mehrfarben-Offsetrotationsdruckmaschine ausgebildet. Daher sind die beiden Druckwerkszylinder 02; 03 jeweils als ein Übertragungszylinder, insbesondere jeweils als ein Gummituchzylinder ausgebildet. In diesem beispielhaft dargestellten Druckwerk 01 sind sowohl an den z. B. für den Schöndruck verwendeten ersten Druckwerkszylinder 02 jeweils z. B. vier Formzylinder 11 bis 14 als auch an den z. B. für den Widerdruck zweiten Druckwerkszylinder 03 jeweils z. B. vier Formzylinder 16 bis 19 angestellt oder zumindest anstellbar. Die Formzylinder 11 bis 14; 16 bis 19 werden jeweils auch als Plattenzylinder bezeichnet. An jeden der Formzylinder 11 bis 14; 16 bis 19 ist jeweils zumindest ein Farbwerk 21 bis 24; 26 bis 29 angestellt oder zumindest anstellbar. Zudem kann in Verbindung mit jedem Farbwerk 21 bis 24; 26 bis 29 jeweils auch ein Feuchtwerk 31 bis 34; 37 bis 39 vorgesehen sein, welches in einem Nassoffsetdruckverfahren benötigt wird. Die schöndruckseitigen Farbwerke 21 bis 24 und gegebenenfalls auch die schöndruckseitigen Feuchtwerke 31 bis 34 sind z. B. in einem verfahrbaren Gestellwagen 61 angeordnet. Ebenso können die widerdruckseitigen Farbwerke 26 bis 29 und gegebenenfalls auch die widerdruckseitigen Feuchtwerke 37 bis 39 z. B. in einem verfahrbaren Gestellwagen 62 angeordnet sein, wobei beide Gestellwagen 61; 62 in jeweils entgegengesetzter Richtung auseinander fahrbar und in jeweils einander zugewandter Richtung aufeinander zufahrbar sind, wobei diese Gestellwagen 61; 62 an das ortsfest angeordnete Druckwerk 01 jeweils anstellbar oder davon abstellbar sind. Am Umfang der beiden Druckwerkszylinder 02; 03 sind hintereinander mehrere, z. B. jeweils drei Drucktücher angeordnet. Die Formzylinder 11 bis 14; 16 bis 19 weisen an ihrem jeweiligen Umfang jeweils z. B. nur eine einzige Druckform auf, wobei eine in Umfangsrichtung gerichtete Druckformlänge jeweils vorzugsweise mit einer in Umfangsrichtung gerichteten Drucktuchlänge korrespondiert. An den ersten Druckwerkszylinder 02 ist die insbesondere als eine Gummituch-Wascheinrichtung ausgebildete Wascheinrichtung 04 angestellt oder zumindest anstellbar. An den zweiten Druckwerkszylinder 03 ist die insbesondere als eine Gummituch-Wascheinrichtung ausgebildete Wascheinrichtung 06 angestellt oder zumindest anstellbar. Zudem ist vorzugsweise eine Inspektionseinheit 08 vorgesehen, wobei diese Inspektionseinheit 08 insbesondere als ein optisches System mit einer Erfassungseinrichtung in Form einer Kamera und einer Beleuchtungseinrichtung ausgebildet ist. Die Inspektionseinheit 08 wird z. B. auch zur Prüfung der Registerhaltigkeit von Druckbildern verwendet.

Ein von einem Bogenanleger 41 bereitgestellter Druckbogen wird mittels einer z. B. als ein Transportband ausgebildeten ersten Fördereinrichtung 42 in Transportrichtung T einer Bogenanlage 43 zugeführt, wobei die Bogenanlage 43 den betreffenden Druckbogen in das Druckwerk 01 einführt. Das Druckwerk 01 übernimmt den betreffenden Druckbogen von der Bogenanlage 43 z. B. einer ersten Transfertrommel 44. In einer vorteilhaften Ausgestaltung der in der Fig. 3 beispielhaft dargestellten Rotationsdruckmaschine ist vorgesehen, dass die Schöndruckseite des betreffenden Druckbogens zunächst mit mindestens einer Druckfarbe, vorzugsweise mit mehreren, z. B. mit zwei Druckfarben bedruckt wird, die jeweils z. B. durch eine Bestrahlung mit ultraviolettem Licht (UV) getrocknet werden. Dazu ist im Zusammenwirken mit der ersten Transfertrommel 44 ein (Gegen-)Druckzylinder 46 vorgesehen, an welchen ein als Gummituchzylinder ausgebildeter Übertragungszylinder 47 angestellt oder zumindest anstellbar ist. An diesen Übertragungszylinder 47 sind z. B. ein oder mehrere jeweils als Plattenzylinder ausgebildete Formzylinder 48; 49 angestellt oder zumindest anstellbar. Diese Formzylinder 48; 49 werden jeweils von einem weiteren Farbwerk 51; 52 eingefärbt, wobei auch diese Farbwerke 51; 52 bei Bedarf wiederum jeweils mit einem Feuchtwerk 53; 54 zusammenwirken können. Selbstverständlich kann auch für den optional vorgesehenen Übertragungszylinder 47 eine insbesondere als eine Gummituch-Wascheinrichtung ausgebildete Wascheinrichtung 56 vorgesehen sein. Ein im Walzenspalt zwischen dem Druckzylinder 46 und dem Übertragungszylinder 47 z. B. schöndruckseitig mit mindestens einer UV-trocknenden Druckfarbe bedruckter Druckbogen wird vorzugsweise zunächst an mindestens einem UV-Trockner 57 vorbeigeführt, bevor dieser Druckbogen mittels einer zweiten Transfertrommel 58 an den zweiten Druckwerkszylinder 03 übergeben und in den Walzenspalt zwischen dem ersten Druckwerkszylinder 02 und dem zweiten Druckwerkszylinder 03 geführt wird. Nachdem ein Druckbogen den Walzenspalt zwischen dem ersten Druckwerkszylinder 02 und dem zweiten Druckwerkszylinder 03 durchlaufen hat, kann er schon inline, d. h. innerhalb der Rotationsdruckmaschine mittels der Inspektionseinheit 08 inspiziert und z. B. auf Registerhaltigkeit seiner Druckbilder hin überprüft werden, bevor er dann mittels einer dritten Transfertrommel 63 einer z. B. als ein Kettenförderer ausgebildeten zweiten Fördereinrichtung 64 übergeben wird. Die zweite Fördereinrichtung 64 fördert den Druckbogen vom Druckwerk 01 zu einer Auslage 66, wobei die Auslage 66 insbesondere mehrere, z. B. drei Auslagestapelfächer 67; 68; 69 aufweist.

Es ist bevorzugt vorgesehen, das vorgeschlagene Verfahren in einer beispielhaft gemäß Fig. 3 dargestellten Rotationsdruckmaschine auszuführen. Denn das vorgeschlagene Verfahren ermöglicht eine einfache Überprüfung der Registerhaltigkeit beidseitig simultan auf einen Bedruckstoff 07 gedruckter Druckbilder.

### Bezugszeichenliste

- 01: Druckwerk
- 02: Druckwerkszylinder
- 03: Druckwerkszylinder
- 04: Wascheinrichtung
- 05: -
- 06: Wascheinrichtung
- 07: Bedruckstoff
- 08: Inspektionseinheit
- 09: -
- 10: -
- 11: Formzylinder
- 12: Formzylinder
- 13: Formzylinder
- 14: Formzylinder
- 15: -
- 16: Formzylinder
- 17: Formzylinder
- 18: Formzylinder
- 19: Formzylinder
- 20: -
- 21: Farbwerk
- 22: Farbwerk
- 23: Farbwerk
- 24: Farbwerk
- 25: -
- 26: Farbwerk
- 27: Farbwerk
- 28: Farbwerk
- 29: Farbwerk
- 30: -
- 31: Feuchtwerk
- 32: Feuchtwerk
- 33: Feuchtwerk
- 34: Feuchtwerk
- 35: -
- 36: -
- 37: Feuchtwerk
- 38: Feuchtwerk
- 39: Feuchtwerk
- 40: -
- 41: Bogenanleger
- 42: Fördereinrichtung
- 43: Bogenanlage
- 44: Transfertrommel
- 45: -
- 46: Druckzylinder
- 47: Übertragungszylinder
- 48: Formzylinder
- 49: Formzylinder
- 50: -
- 51: Farbwerk
- 52: Farbwerk
- 53: Feuchtwerk
- 54: Feuchtwerk
- 55: -
- 56: Wascheinrichtung
- 57: UV-Trockner
- 58: Transfertrommel
- 59: -
- 60: -
- 61: Gestellwagen
- 62: Gestellwagen
- 63: Transfertrommel
- 64: Fördereinrichtung
- 65: -
- 66: Auslage
- 67: Auslagestapelfach
- 68: Auslagestapelfach
- 69: Auslagestapelfach

- T: Transportrichtung

## Patentansprüche

1. Verfahren zur Prüfung einer Registerhaltigkeit von auf zwei gegenüberliegenden Seiten eines Bedruckstoffes (07) zu druckenden Druckbildern, bei dem die erste Seite des Bedruckstoffes (07) in einer Rotationsdruckmaschine mittels eines ersten Druckwerkszylinders (02) bedruckt wird und bei dem die der ersten Seite gegenüberliegende zweite Seite des Bedruckstoffes (07) im Druckprozess mittels eines mit dem ersten Druckwerkszylinder (02) zusammenwirkenden zweiten Druckwerkszylinders (03) bedruckt wird, **dadurch gekennzeichnet, dass** ein Druckbild von dem ersten Druckwerkszylinder (02) auf den zweiten Druckwerkszylinder (03) gedruckt wird, wobei danach der Bedruckstoff (07) im Kontakt mit den beiden zusammenwirkenden Druckwerkszylindern (02; 03) bedruckt wird, indem das auf den zweiten Druckwerkszylinder (03) gedruckte Druckbild gemeinsam mit einem gleichen oder einem anderen jeweils in einem Fortdruck der Rotationsdruckmaschine vom zweiten Druckwerkszylinder (03) zu druckenden Druckbild auf dieselbe Seite des Bedruckstoffes (07) gedruckt wird, wobei diese gemeinsam auf dieselbe Seite des Bedruckstoffes (07) gedruckten Druckbilder anschließend hinsichtlich ihrer Registerhaltigkeit geprüft werden.

2. Verfahren nach Anspruch 1, **dadurch gekennzeichnet, dass** es beim Einrichten der Rotationsdruckmaschine ausgeführt wird und/oder dass es im Wertdruck oder im Verpackungsdruck verwendet wird.

3. Verfahren nach Anspruch 1 oder 2, **dadurch gekennzeichnet, dass** als Bedruckstoff (07) ein einzelner Druckbogen oder eine Sequenz von Druckbogen oder eine Bedruckstoffbahn verwendet wird.

4. Verfahren nach Anspruch 1, 2 oder 3, **dadurch gekennzeichnet, dass** eine in einem Offsetdruckverfahren druckende Rotationsdruckmaschine verwendet wird.

5. Verfahren nach Anspruch 1, 2, 3 oder 4, **dadurch gekennzeichnet, dass** die Prüfung der Registerhaltigkeit der im Fortdruck der Rotationsdruckmaschine auf die gegenüberliegenden Seiten des Bedruckstoffes (07) zu druckenden, zur Prüfung ihrer Registerhaltigkeit aber gemeinsam auf dieselbe Seite des Bedruckstoffes (07) gedruckten Druckbilder dadurch erfolgt, dass die auf derselben Seite des Bedruckstoffes (07) gedruckten Druckbilder hinsichtlich ihrer relativen Lage zueinander daraufhin geprüft werden, ob sie in einem vorgegebenen Verhältnis zueinander stehen.

6. Verfahren nach Anspruch 5, **dadurch gekennzeichnet, dass** das die relative Lage der beiderseits des Bedruckstoffes (07) zu druckenden Druckbilder betreffende Verhältnis darin besteht, dass diese Druckbilder deckungsgleich oder einander zu einer einzigen geometrischen Figur ergänzend oder in ihrer jeweiligen Lage voneinander getrennt in einem vorgegebenen festen Abstand zueinander angeordnet sind.

7. Verfahren nach Anspruch 5 oder 6, **dadurch gekennzeichnet, dass** im Fall einer Abweichung des vorgegebenen Verhältnisses von einem Sollwert die festgestellte Abweichung vermessen und aus dem Messwert mindestens eine Stellgröße zur Einstellung der Rotationsdruckmaschine ermittelt wird.

8. Verfahren nach Anspruch 5, 6 oder 7, **dadurch gekennzeichnet, dass** die Prüfung der Registerhaltigkeit außerhalb der Rotationsdruckmaschine an einem Prüftisch ausgeführt wird.

9. Verfahren nach Anspruch 1, 2, 3, 4, 5, 6, 7 oder 8, **dadurch gekennzeichnet, dass** zumindest der zweite Druckwerkszylinder (03), auf den ein Druckbild vom ersten Druckwerkszylinder (02) übertragen wurde, vor dem Fortdruck der Rotationsdruckmaschine und/oder nach jeder Prüfung der Registerhaltigkeit gewaschen wird.

10. Verfahren nach Anspruch 1, 2, 3, 4, 5, 6, 7, 8 oder 9, **dadurch gekennzeichnet, dass** die innerhalb der Rotationsdruckmaschine oder außerhalb der Rotationsdruckmaschine an einem Prüftisch vorgenommene Prüfung der Registerhaltigkeit jeweils mittels eines optischen Systems (08) ausgeführt wird, wobei das optische System (08) jeweils zumindest eine Erfassungseinrichtung und eine Bildverarbeitungseinrichtung zur Auswertung der jeweiligen von der Erfassungseinrichtung erfassten Abbildung des betreffenden Druckbildes bzw. der betreffenden Druckbilder aufweist.

## Claims

1. A method for checking the maintenance of register of printed images to be printed on two opposite sides of a printing material (07), in which the first side of the printing material (07) is printed in a rotary printing press by means of a first printing unit cylinder (02) and in which the second side of the printing material (07) opposite to the first side is printed in the printing process by means of a second printing unit cylinder (03) cooperating with the first printing unit cylinder (02), **characterized in that** a printed image from the first printing unit cylinder (02) is printed to the second printing unit cylinder (03), wherein afterwards the printing material (07) is printed in contact with the two cooperating printing unit cylinders (02; 03) by printing the printed image printed to the second printing unit cylinder (03) jointly with a same or a different printed image to be printed respectively in a continuous printing of the rotary printing press from the second printing unit cylinder (03) to the same side of the printing material (07), wherein these printed images printed jointly to the same side of the printing material (07) are subsequently checked with respect to the maintenance of register.

2. The method according to claim 1, **characterized in that** it is executed during the setup of the rotary printing press and/or that it is used in security printing or in printing on packaging.

3. The method according to claim 1 or 2, **characterized in that** a single printed sheet or a sequence of printed sheets or a printing material web is used as printing material (07).

4. The method according to claim 1, 2 or 3, **characterized in that** a rotary printing press printing in an offset printing method is used.

5. The method according to claim 1, 2, 3 or 4, **characterized in that** the checking of the maintenance of the register of the printed images to be printed in the continuous printing of the rotary printing press on the opposite sides of the printing material (07), however, for checking the maintenance of the register occurring jointly on the same side of the printing material (07) occurs due to the fact that the printed images printed on the same side of the printing material (07) are checked with respect to their relative position to each other as to whether they are in a predefined relation to each other.

6. The method according to claim 5, **characterized in that** the relationship relating to the relative position of the printed images to be printed on both sides of the printing material (07) consists in the fact that these printed images are arranged congruently or complementing each other into a single geometric figure or separated from each other in their respective position at a predefined fixed distance to each other.

7. The method according to claim 5 or 6, **characterized in that** in the case of a deviation of the predefined relationship from a set point value, the noticed deviation is measured and at least one control variable for setting the rotary printing press is determined from the measured value.

8. The method according to claim 5, 6 or 7, **characterized in that** the checking of the maintenance of the register is executed outside of the rotary printing press on a checking table.

9. The method according to claim 1, 2, 3, 4, 5, 6, 7 or 8, **characterized in that** at least the second printing unit cylinder (03), to which a printed image from the first printing unit cylinder (02) was transferred, is washed prior to the continuous printing of the rotary printing press and/or after each checking of the maintenance of the register.

10. The method according to claim 1, 2, 3, 4, 5, 6, 7, 8 or 9, **characterized in that** the checking of the maintenance of the register performed within the rotary printing press or outside of the rotary printing press on a checking table is respectively executed by means of an optical system (08), wherein the optical system (08) respectively has at least one detection device and an image-processing device for evaluating the respective image of the relevant printed image or of the relevant printed images detected by the detection device.

## Revendications

1. Procédé de vérification du maintien du registre d'images d'impression à imprimer sur deux faces opposées d'un substrat d'impression (07), dans lequel la première face du substrat d'impression (07) est imprimée dans une machine d'impression rotative au moyen d'un premier cylindre (02) d'un dispositif d'impression et dans lequel la deuxième face du substrat d'impression (07) opposée à la première face est imprimée dans le procédé d'impression au moyen d'un deuxième cylindre d'impression (03) du dispositif d'impression coopérant avec le premier cylindre (02) du dispositif d'impression, **caractérisé en ce qu'**une image d'impression est imprimée par le premier cylindre (02) du dispositif d'impression sur le deuxième cylindre (03) du dispositif d'impression, où le substrat d'impression (07) est imprimé ensuite au contact des deux cylindres (02 ; 03) du dispositif d'impression coopérant en imprimant l'image d'impression imprimée sur le deuxième cylindre (03) du dispositif d'impression conjointement avec une image d'impression identique ou différente à imprimer respectivement dans une impression de tirage de la machine d'impression rotative par le deuxième cylindre (03) du dispositif d'impression sur la même face du substrat d'impression (07), où ces images d'impression imprimées conjointement sur la même face du substrat d'impression (07) sont ensuite vérifiées sur le plan du maintien du registre.

2. Procédé selon la revendication 1, **caractérisé en ce qu'**il est exécuté lors du réglage de la machine d'impression rotative et/ou **en ce qu'**il est utilisé dans l'impression de valeurs ou l'impression d'emballage.

3. Procédé selon la revendication 1 ou 2, **caractérisé en ce que** l'on utilise comme substrat d'impression (07) une feuille d'impression individuelle ou une séquence de feuilles d'impression ou une bande de substrat d'impression.

4. Procédé selon la revendication 1, 2 ou 3, **caractérisé en ce qu'**une machine d'impression rotative imprimant dans un procédé d'impression offset est utilisée.

5. Procédé selon la revendication 1, 2, 3, ou 4, **caractérisé en ce que** la vérification du maintien du registre des images d'impression à imprimer dans l'impression de tirage de la machine d'impression rotative sur les faces opposées du substrat d'impression (07), mais imprimées conjointement sur la même face du substrat d'impression (07) pour la vérification du maintien du registre, s'effectue en vérifiant les images d'impression imprimées sur la même face du substrat à imprimer (07) en ce qui concerne leur position relative réciproque pour voir si elles sont placées en un rapport prédéfini.

6. Procédé selon la revendication 5, **caractérisé en ce que** le rapport concernant la position relative des images d'impression à imprimer sur les deux faces du substrat d'impression (07) consiste **en ce que** ces images d'impression sont disposées à une distance fixe prédéfinie, superposées ou se complémentant réciproquement par rapport à une unique figure géométrique ou séparées les unes des autres dans leur position respective.

7. Procédé selon la revendication 5 ou 6, **caractérisé en ce que**, en cas de divergence du rapport prédéfini par rapport à une valeur de consigne, la divergence constatée est mesurée et au moins une grandeur de réglage pour régler la machine d'impression rotative est déterminée à partir de la valeur de mesure.

8. Procédé selon la revendication 5, 6, ou 7, **caractérisé en ce que** la vérification du maintien du registre est réalisée en dehors de la machine d'impression rotative sur un banc d'essai.

9. Procédé selon la revendication 1, 2, 3, 4, 5, 6, 7 ou 8, **caractérisé en ce qu'**au moins le deuxième cylindre (03) du dispositif d'impression, sur lequel une image d'impression a été transférée par le première cylindre (02) du dispositif d'impression, est lavé avant l'impression de tirage de la machine d'impression rotative et/ou après chaque vérification du maintien du registre.

10. Procédé selon la revendication 1, 2, 3, 4, 5, 6, 7, 8, ou 9, **caractérisé en ce que** la vérification du maintien du registre opérée à l'intérieur de la machine d'impression rotative ou sur un banc d'essai à l'extérieur de la machine d'impression rotative est exécutée au moyen d'un système optique (08), où le système optique (08) présente respectivement au moins un ensemble de détection et un ensemble de traitement d'image pour l'évaluation de la reproduction de l'image d'impression et/ou des images d'impression concernées, détectée respectivement par l'ensemble de détection.
